# EUROPÄISCHE PATENTANMELDUNG

(11) **EP 4 775 092 A2**
(43) Veröffentlichungstag der Anmeldung: **15.07.2026**
(21) Anmeldenummer: 25216635.0
(22) Anmeldetag: 18.11.2025
(51) Int. Cl.: A47C 3/025, A47C 9/00

(54) **SITZ- ODER STEHMÖBEL**

(30) Priorität: 13.01.2025 DE 102025100849
(71) Anmelder: Leitz ACCO Brands GmbH & Co KG, 70469 Stuttgart (DE)
(72) Erfinder: Schneider, Thomas, 71229 Leonberg (DE); Groch, Hans-Werner, 70327 Stuttgart (DE); Tschukan, Maxim, 71384 Weinstadt (DE)
(74) Vertreter: Patentanwälte Bregenzer und Reule Partnerschaftsgesellschaft mbB

(57) **Zusammenfassung**

Die Erfindung betrifft ein Sitz- oder Stehmöbel (10, 10'), insbesondere einen Hocker, einen Stuhl oder ein Balance-Board, mit einem Aufstellteil (12, 12') zum Aufstellen auf einen Boden, mit einem eine oberseitige Sitz- oder Stehfläche (22, 22') aufweisenden und mit dem Aufstellteil (12, 12') verbundenen Sitz- oder Stehteil (20, 20'), wobei das Sitz- oder Stehteil (20, 20') ein mit dem Aufstellteil (12, 12') verbundenes Unterteil (24) und ein die Sitz- oder Stehfläche (22, 22') aufweisendes Oberteil (26) aufweist, und wobei das Oberteil (26) bezüglich des Unterteils (24) gegen eine elastische Rückstellkraft aus einer Ruheposition begrenzt beweglich ist. Erfindungsgemäß ist vorgesehen, dass zwischen dem Unterteil (24) und dem Oberteil (26) eine Führungseinrichtung (40) angeordnet ist mit einem mit dem Unterteil (24) fest verbundenen ersten Führungselement (42) und mit einem mit dem Oberteil (26) fest verbundenen zweiten Führungselement (46), wobei eines der beiden Führungselemente (42, 46) eine konvex gewölbte Führungsfläche (44) aufweist, die in Kontakt mit einer konkav gewölbten Führungsfläche (48) am anderen der beiden Führungselemente (42, 46) ist.

## Beschreibung

Die Erfindung betrifft ein Sitz- oder Stehmöbel gemäß Oberbegriff des Anspruchs 1.

Solche Sitz- oder Stehmöbel, die beispielsweise als Hocker, Stuhl oder Balance-Board, insbesondere für den Bürobereich, ausgebildet sind, erlauben durch die begrenzte Beweglichkeit des Oberteils ihres Sitz- oder Stehteils bezüglich des Unterteils des Sitz- oder Stehteils ein Verkippen der Sitz- oder Stehfläche aus der Horizontalen durch entsprechende Beaufschlagung der auf der Sitzfläche sitzenden oder auf der Stehfläche stehenden Person. Die elastische Rückstellkraft wird dabei beispielsweise durch einen Gummiring aufgebracht, der um einen Mittelpunkt herum angeordnet ist und auf dem Unterteil aufliegt. Wird auf eine Seite der Sitz- oder Stehfläche Druck ausgeübt, so wird der Gummiring mit Druck beaufschlagt und verformt sich an dieser Stelle. Auf der gegenüberliegenden Seite hebt sich aber das Oberteil vom Gummiring ab, wobei das Abheben kraftfrei erfolgt und somit nicht definiert ist.

Es ist daher Aufgabe der Erfindung, eine Kippbewegung der Sitz- oder Stehfläche besser definiert zu gestalten.

Diese Aufgabe wird erfindungsgemäß durch ein Sitz- oder Stehmöbel mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, eine schwimmende Bewegung des Oberteils bezüglich des Unterteils in horizontaler Richtung zu verhindern oder zumindest einzuschränken, welche durch die elastischen Rückstellkräfte zwischen dem Oberteil und dem Unterteil nicht zuverlässig verhindert werden kann. Dies kann beispielsweise auch realisiert werden, wenn die elastische Rückstellkraft wie beim oben zitierten Stand der Technik durch einen zwischen dem Unterteil und dem Oberteil angeordneten, auf dem Unterteil aufliegenden gummielastischen Ring aufgebracht wird. Unabhängig davon, wie die elastische Rückstellkraft aufgebracht wird, wird bevorzugt, dass das zweite Führungselement in der Ruheposition, also wenn außer der Schwerkraft keine äußeren Kräfte auf das Sitz- oder Stehmöbel einwirken, auf dem ersten Führungselement aufliegt. Insbesondere wird bevorzugt, dass in vertikaler Richtung auf die Sitz- oder Stehfläche wirkende Kräfte vollständig von der Führungseinrichtung aufgenommen werden. Ein die elastische Rückstellkraft aufbringendes Mittel kann dann mit einer geringeren Federkonstante realisiert werden.

Es wird bevorzugt, dass das erste Führungselement die konvex gewölbte Führungsfläche aufweist und dass das zweite Führungselement die konkav gewölbte Führungsfläche aufweist. Die auf der Sitzfläche sitzende oder auf der Stehfläche stehende Person rutscht dann in die Richtung, in die sie sich neigt. Eine umgekehrte Anordnung der Führungsflächen ist auch möglich, wobei die auf der Sitzfläche sitzende oder auf der Stehfläche stehende Person dann in die Richtung rutscht, in die sie sich nicht neigt. Die Führungsflächen sind zweckmäßig Kugelabschnittsflächen, auch Kugelsegmentflächen genannt, und weisen denselben Radius auf. Somit sind beide Führungsflächen miteinander in Kontakt, unabhängig davon, in welcher Position sie sich in Bezug auf die jeweils andere Führungsfläche befinden.

Zweckmäßig wird die konvex gewölbte Führungsfläche von einem aus ihr vorstehenden Ring umrandet, der einen Anschlag für eine Bewegung des Oberteils bezüglich des Unterteils bildet. Dieser Anschlag begrenzt die Beweglichkeit des Oberteils bezüglich des Unterteils.

Gemäß einer vorteilhaften Weiterbildung der Erfindung, die auch eine eigenständige Erfindung darstellen kann, ist vorgesehen, dass zwischen dem Unterteil und dem Oberteil um eine Zentralpartie des Sitz- oder Stehteils eine Anzahl Zug- und Druckfedern angeordnet und jeweils fest mit dem Unterteil und mit dem Oberteil verbunden sind. Dieser Maßnahme liegt der Gedanke zugrunde, die Rückstellkraft bei einem Verkippen der Sitz- oder Stehfläche aus der Horizontalen sowohl durch Druck- als auch durch Zugkräfte aufzubringen. Durch die feste Verbindung der Zug- und Druckfedern mit dem Unterteil und mit dem Oberteil kann eine Kippbewegung der Sitz- oder Stehfläche besser definiert werden und erfolgt kontinuierlicher. Dabei wird bevorzugt, dass sich die Führungsflächen durch die Zentralpartie erstrecken.

Die Zug- und Druckfedern können auf vielfältige Weise um die Zentralpartie angeordnet werden, beispielsweise symmetrisch oder asymmetrisch. Es wird jedoch bevorzugt, dass die Zug- und Druckfedern auf einer Kreislinie oder auf mehreren, insbesondere zwei, und vorzugsweise konzentrischen Kreislinien um die Zentralpartie angeordnet sind, so dass eine hohe Symmetrie der Rückstellkraft gegeben ist. Zweckmäßig sind die Zug- und Druckfedern auf jeder der Kreislinien paarweise einander diametral gegenüber liegend und/oder in gleichen Winkelabständen zueinander angeordnet. Dadurch wird stets eine Feder mit Druck und die gegenüberliegende Feder mit Zug beaufschlagt. Die Zug- und Druckfedern können beispielsweise Spiralfedern sein. Es wird jedoch bevorzugt, dass die Zug- und Druckfedern gummielastische Federn sind, vorzugsweise Gummikörper, welche insbesondere eine Zylinderform aufweisen können.

Zweckmäßig steigt die Federkonstante jeder der Zug- und Druckfedern mit zunehmender Kompression der Zug- und Druckfeder an. Der Vorteil einer solchen progressiven Federkonstante bei Druck ist, dass bei Druck eine schnell einsetzende Begrenzung der Bewegung erfolgt. Demgegenüber wird bevorzugt, dass die Federkonstante jeder der Zug- und Druckfedern mit zunehmender Dehnung der Zug- und Druckfeder nicht ansteigt, also nicht progressiv ist, sondern etwa konstant bleibt oder degressiv ist. Durch diese Maßnahme ermöglicht die Beanspruchung auf Zug die Zurücklegung eines größeren Wegs. Weiter wird bevorzugt, dass die Federkonstante jeder der Zug- und Druckfedern für Druck größer ist als für Zug. Auch durch diese Maßnahme wird der zurückgelegte Weg bei Druck kleiner ausfallen als bei Zug. Um die Beweglichkeit des Oberteils bezüglich des Unterteils einzuschränken, ist zweckmäßig ein Anschlagelement vorgesehen, das fest mit dem Oberteil oder dem Unterteil verbunden ist.

Bei einer Ausgestaltung als Sitzmöbel weist das Aufstellteil zweckmäßig mehrere radial abstehende Arme auf, wobei an jedem Arm mindestens eine Rolle zum Aufstellen auf den Boden angeordnet ist. Das Sitzmöbel kann dadurch auf einfache Weise über den Boden bewegt werden im Gegensatz zu Sitzmöbeln, die eine konvex gewölbte Unterfläche zum Aufstellen auf den Boden aufweisen, und bei denen die Kippbewegung des an sich starren Sitzmöbels durch Verkippen der Unterseite gegenüber dem Boden zustande kommt. Gemäß einer vorteilhaften Weiterbildung der Erfindung, die auch als Alternative zum Sitz- oder Stehmöbel gemäß Anspruch 1 eine eigenständige Erfindung sein kann, ist ein das Unterteil mit dem Oberteil verbindendes Kardangelenk vorgesehen. Das Kardangelenk ermöglicht ebenfalls eine gut definierte Bewegung des Oberteils bezüglich des Unterteils und kann eine schwimmende Bewegung des Oberteils bezüglich des Unterteils einschränken oder verhindern.

Im Folgenden wird die Erfindung anhand von in der Zeichnung schematisch dargestellten Ausführungsbeispielen näher erläutert. Es zeigen
- Fig. 1: ein Sitzmöbel in Gestalt eines Hockers in perspektivischer Ansicht;
- Fig. 2: das Sitzmöbel gemäß Fig. 1 in einer anderen perspektivischen Ansicht, teilweise im Schnitt;
- Fig. 3: eine Detaildarstellung aus Fig. 2 mit Blickrichtung senkrecht zur Schnittebene;
- Fig. 4: ein Stehmöbel in Gestalt eines Balance-Boards in perspektivischer Ansicht und
- Fig. 5: das Stehmöbel gemäß Fig. 4 in einer anderen perspektivischen Ansicht im Schnitt.

Das in der Zeichnung Fig. 1 bis 3 dargestellte Sitzmöbel 10 in Form eines Hockers weist ein Aufstellteil 12 auf, das ein vertikales, teleskopierbares Rohr 14 und fünf in gleichen Winkelabständen zueinander vom Rohr 14 abstehende Arme 16 aufweist. Jeder der Arme 16 trägt eine Rolle 18 zum Aufstellen auf einen Fußboden. An einem oberen Ende des Rohrs 14 ist ein Sitzteil 20 befestigt, das eine vom Aufstellteil 12 weg nach oben gerichtete Sitzfläche 22 aufweist, auf der eine Person sitzen kann.

Wie sich aus den Schnittdarstellungen Fig. 2, 3 ergibt, weist das Sitzteil 20 ein mit dem Rohr 14 des Aufstellteils 12 verbundenes Unterteil 24 und ein die Sitzfläche 22 aufweisendes Oberteil 26 auf. Das Oberteil 26 wiederum weist eine starre Bodenplatte 28 auf sowie ein zwischen der Bodenplatte 28 und der Sitzfläche 22 angeordnetes Polster 30. Das Oberteil 26 ist bezüglich des mit dem Aufstellteil 12 starr verbundenen Unterteils 24 aus der in der Zeichnung dargestellten Ruheposition gegen eine Rückstellkraft begrenzt beweglich, indem zwischen dem Unterteil 24 und dem Oberteil 26 mehrere Zug- und Druckfedern 32 angeordnet sind. Die Zug- und Druckfedern 32 sind als kompressible und dehnbare Zylinder aus einem gummielastischen Material ausgebildet und auf einer um eine Zentralpartie 34 des Sitzteils 20 im Abstand zu dieser umlaufenden Kreislinie angeordnet. Beim hier gezeigten Ausführungsbeispiel sind sechs Zug- und Druckfedern 32 vorgesehen. Jede der Zug- und Druckfedern 32 ist mit einem Befestigungsmittel 36, beispielsweise mit einer Schraube oder einem Bolzen, am Unterteil 24 und mit einem identischen Befestigungsmittel 36 an der Bodenplatte 28 fixiert. Die Zug- und Druckfedern 32 sind dabei in gleichen Abständen auf der Kreislinie angeordnet, so dass sie paarweise einander diametral gegenüber liegen.

Zwischen dem Unterteil 24 und dem Oberteil 26 ist zudem eine Führungseinrichtung 40 angeordnet, die ein erstes Führungselement 42 mit einer konvex gewölbten Führungsfläche 44 aufweist, welches fest mit dem Unterteil 24 verbunden ist. Die Führungseinrichtung 40 weist zudem ein zweites Führungselement 46 mit einer konkav gewölbten Führungsfläche 48 auf, welches fest mit der Bodenplatte 28 verbunden ist. Die konkav gewölbte Führungsfläche 48 liegt auf der konvex gewölbten Führungsfläche 44 auf. Von der konvex gewölbten Führungsfläche 44 steht ein Ring 50 nach oben, der als Anschlag zur Begrenzung der Beweglichkeit des Oberteils 26 bezüglich des Unterteils 24 dient. Beide Führungsflächen 44, 48 verlaufen durch die Zentralpartie 34.

Wenn eine auf der Sitzfläche 22 sitzende Person ihren Schwerpunkt verlagert, bewegt sich das Oberteil 26 bezüglich des Unterteils 24, indem ein Teil der Zug- und Druckfedern 32 komprimiert wird, während die diametral gegenüberliegenden Zug- und Druckfedern 32 gedehnt werden. Der Ring 50, der sich in der in der Zeichnung dargestellten Ruheposition ohne Kraftbeaufschlagung der Sitzfläche 22 ein Stück weit unter der Bodenplatte 28 befindet, dient als Anschlag und als Begrenzung der Beweglichkeit des Oberteils 26 bezüglich des Unterteils 24. Die Zug- und Druckfedern 32 haben zudem bei Druckbeanspruchung eine größere Federkonstante als bei Zugbeanspruchung, wobei die Federkonstante bei Druckbeanspruchung progressiv ist, bei Zugbeanspruchung im Wesentlichen konstant. Die Führungsflächen 44, 48 sind Kugelabschnittsflächen mit identischem Radius, so dass sie flächig aneinander anliegen. Diese flächige Anlage verhindert weitgehend eine horizontale Verschiebung des Oberteils 26 bezüglich des Unterteils 24 und erlaubt im wesentlichen nur ein Verkippen des Oberteils 26 bezüglich des Unterteils 24. Zudem nimmt die Führungseinrichtung 40 stets den Großteil des Gewichts der auf der Sitzfläche 22 sitzenden Person auf, bei exakt vertikaler Beaufschlagung sogar das gesamte Gewicht.

Das in der Zeichnung Fig. 4, 5 dargestellte Stehmöbel 10' in Form eines Balance-Boards weist ein Aufstellteil 12' in Gestalt einer auf eine Bodenfläche aufstellbaren Platte auf. Auf der Platte ist ein Stehteil 20' angeordnet, das eine vom Aufstellteil 12' weg nach oben gerichtete Stehfläche 22' aufweist, auf der eine Person stehen kann. Das Stehteil 20' weist ebenso wie das Sitzteil 20 gemäß Fig. 1 bis 3 ein starr mit dem Aufstellteil 12' verbundenes Unterteil 24 und ein die Stehfläche 22' aufweisendes Oberteil 26 auf, die auf dieselbe Weise miteinander verbunden sind wie beim Sitzmöbel 10, so dass gleiche Merkmale mit gleichen Bezugszeichen versehen sind.

Auch beim Stehmöbel 10' weist das Oberteil 26 eine starre Bodenplatte 28 auf, die an ihrer Oberseite die Stehfläche 22' trägt. Das Oberteil 26 ist bezüglich des Unterteils 24 aus der in der Zeichnung dargestellten Ruheposition gegen eine Rückstellkraft begrenzt beweglich, indem wiederum zwischen dem Unterteil 24 und dem Oberteil 26 mehrere Zug- und Druckfedern 32 angeordnet sind. Wie schon beim Sitzmöbel 10 sind auch hier die Zug- und Druckfedern 32 als kompressible und dehnbare Zylinder aus einem gummielastischen Material aus ausgebildet und auf einer um eine Zentralpartie 34 des Stehteils 20' im Abstand zu dieser umlaufenden Kreislinie angeordnet. Jede der Zug- und Druckfedern 32 ist mit einem Befestigungsmittel 36, beispielsweise mit einer Schraube oder einem Bolzen, am Unterteil 24 und mit einem identischen Befestigungsmittel 36 an der Bodenplatte 28 fixiert. Die Zug- und Druckfedern 32 sind wiederum in gleichen Abständen auf der Kreislinie angeordnet, so dass sie paarweise einander diametral gegenüberliegen.

Zwischen dem Unterteil 24 und dem Oberteil 26 ist ebenso wie beim Sitzmöbel 10 eine Führungseinrichtung 40 angeordnet, die ein erstes Führungselement 42 mit einer konvex gewölbten Führungsfläche 44 aufweist, welches fest mit dem Unterteil 24 verbunden ist. Die Führungseinrichtung 40 weist zudem ein zweites Führungselement 46 mit einer konkav gewölbten Führungsfläche 48 auf, welches fest mit der Bodenplatte 28 verbunden ist. Die konkav gewölbte Führungsfläche 48 liegt auf der konvex gewölbten Führungsfläche 44 auf. Beide Führungsflächen 44, 48 verlaufen durch die Zentralpartie 34.

Wenn eine auf der Stehfläche 22' stehende Person ihren Schwerpunkt verlagert, bewegt sich das Oberteil 26 bezüglich des Unterteils 24, indem ein Teil der Zug- und Druckfedern 32 komprimiert wird, während die diametral gegenüberliegenden Zug- und Druckfedern 32 gedehnt werden. Wie schon beim Sitzmöbel 10 kann auch ein Ring vorgesehen sein, der als Anschlag und als Begrenzung der Beweglichkeit des Oberteils 26 bezüglich des Unterteils 24 dient. Die Zug- und Druckfedern 32 haben ebenso wie beim Sitzmöbel 10 bei Druckbeanspruchung eine größere Federkonstante als bei Zugbeanspruchung, wobei die Federkonstante bei Druckbeanspruchung progressiv ist, bei Zugbeanspruchung im Wesentlichen konstant. Die Führungsflächen 44, 48 sind wiederum Kugelabschnittsflächen mit identischem Radius, so dass sie flächig aneinander anliegen. Diese flächige Anlage verhindert ebenso wie beim Sitzmöbel 10 weitgehend eine horizontale Verschiebung des Oberteils 26 bezüglich des Unterteils 24 und erlaubt im Wesentlichen nur ein Verkippen des Oberteils 26 bezüglich des Unterteils 24. Zudem nimmt die Führungseinrichtung 40 stets den Großteil des Gewichts der auf der Stehfläche 22' stehenden Person auf, bei exakt vertikaler Beaufschlagung sogar das gesamte Gewicht.

Zusammenfassend ist folgendes festzuhalten: Die Erfindung betrifft ein Sitz- oder Stehmöbel 10, 10', insbesondere einen Hocker, einen Stuhl oder ein Balance-Board, mit einem Aufstellteil 12, 12' zum Aufstellen auf einen Boden, mit einem eine oberseitige Sitz- oder Stehfläche 22, 22' aufweisenden und mit dem Aufstellteil 12, 12' verbundenen Sitz- oder Stehteil 20, 20', wobei das Sitz- oder Stehteil 20, 20' ein mit dem Aufstellteil 12, 12' verbundenes Unterteil 24 und ein die Sitz- oder Stehfläche 22, 22' aufweisendes Oberteil 26 aufweist, und wobei das Oberteil 26 bezüglich des Unterteils 24 gegen eine elastische Rückstellkraft aus einer Ruheposition begrenzt beweglich ist. Erfindungsgemäß ist vorgesehen, dass zwischen dem Unterteil 24 und dem Oberteil 26 eine Führungseinrichtung 40 angeordnet ist mit einem mit dem Unterteil 24 fest verbundenen ersten Führungselement 42 und mit einem mit dem Oberteil 26 fest verbundenen zweiten Führungselement 46, wobei eines der beiden Führungselemente 42, 46 eine konvex gewölbte Führungsfläche 44 aufweist, die in Kontakt mit einer konkav gewölbten Führungsfläche 48 am anderen der beiden Führungselemente 42, 46 ist.

Alternativ betrifft die Erfindung ein Sitz- oder Stehmöbel 10, 10', insbesondere einen Hocker, einen Stuhl oder ein Balance-Board, mit einem Aufstellteil 12, 12' zum Aufstellen auf einen Boden, mit einem eine oberseitige Sitz- oder Stehfläche 22, 22' aufweisenden und mit dem Aufstellteil 12, 12' verbundenen Sitz- oder Stehteil 20, 20', wobei das Sitz- oder Stehteil 20, 20' ein mit dem Aufstellteil 12, 12' verbundenes Unterteil 24 und ein die Sitz- oder Stehfläche 22, 22' aufweisendes Oberteil 26 aufweist, und wobei das Oberteil 26 bezüglich des Unterteils 24 gegen eine elastische Rückstellkraft aus einer Ruheposition begrenzt beweglich ist, wobei erfindungsgemäß ein das Unterteil 24 mit dem Oberteil 26 verbindendes Kardangelenk vorgesehen ist. Diese Alternative kann vorteilhaft durch die Merkmale der Ansprüche 5 bis 7 und 11 bis 15 weitergebildet werden.

## Patentansprüche

1. Sitz- oder Stehmöbel, insbesondere Hocker, Stuhl oder Balance-Board, mit einem Aufstellteil (12, 12') zum Aufstellen auf einen Boden, mit einem eine oberseitige Sitz- oder Stehfläche (22, 22') aufweisenden und mit dem Aufstellteil (12, 12') verbundenen Sitz- oder Stehteil (20, 20'), wobei das Sitz- oder Stehteil (20, 20') ein mit dem Aufstellteil (12, 12') verbundenes Unterteil (24) und ein die Sitz- oder Stehfläche (22, 22') aufweisendes Oberteil (26) aufweist, und wobei das Oberteil (26) bezüglich des Unterteils (24) gegen eine elastische Rückstellkraft aus einer Ruheposition begrenzt beweglich ist, **dadurch gekennzeichnet, dass** zwischen dem Unterteil (24) und dem Oberteil (26) eine Führungseinrichtung (40) angeordnet ist mit einem mit dem Unterteil (24) fest verbundenen ersten Führungselement (42) und mit einem mit dem Oberteil (26) fest verbundenen zweiten Führungselement (46), wobei eines der beiden Führungselemente (42, 46) eine konvex gewölbte Führungsfläche (44) aufweist, die in Kontakt mit einer konkav gewölbten Führungsfläche (48) am anderen der beiden Führungselemente (42, 46) ist.

2. Sitz- oder Stehmöbel nach Anspruch 1, **dadurch gekennzeichnet, dass** das erste Führungselement (42) die konvex gewölbte Führungsfläche (44) aufweist und dass das zweite Führungselement (46) die konkav gewölbte Führungsfläche (48) aufweist, wobei die konkav gewölbte Führungsfläche (48) vorzugsweise auf der konvex gewölbten Führungsfläche (44) aufliegt.

3. Sitz- oder Stehmöbel nach Anspruch 1 oder 2, **dadurch gekennzeichnet, dass** die Führungsflächen (42, 46) Kugelabschnittsflächen sind und denselben Radius aufweisen.

4. Sitz- oder Stehmöbel nach einem der vorhergehenden Ansprüche, **dadurch gekennzeichnet, dass** die konvex gewölbte Führungsfläche (44) von einem aus ihr vorstehenden Ring (50) umrandet wird, der einen Anschlag für eine Bewegung des Oberteils (26) bezüglich des Unterteils (24) bildet.

5. Sitz- oder Stehmöbel nach einem der vorangehenden Ansprüche, **dadurch gekennzeichnet, dass** zwischen dem Unterteil (24) und dem Oberteil (26) ein auf dem Unterteil (24) aufliegender gummielastischer Ring angeordnet ist, der die elastische Rückstellkraft aufbringt.

6. Sitz- oder Stehmöbel nach einem der Ansprüche 1 bis 4, **dadurch gekennzeichnet, dass** zwischen dem Unterteil (24) und dem Oberteil (26) um eine Zentralpartie (34) des Sitz- oder Stehteils (20, 20') eine Anzahl Zug- und Druckfedern (32) angeordnet und jeweils fest mit dem Unterteil (24) und mit dem Oberteil (26) verbunden sind.

7. Sitz- oder Stehmöbel nach Anspruch 6, **dadurch gekennzeichnet, dass** sich die Führungsflächen (44, 48) durch die Zentralpartie (34) erstrecken.

8. Sitz- oder Stehmöbel nach einem der vorangehenden Ansprüche, **dadurch gekennzeichnet, dass** das zweite Führungselement (46) in der Ruheposition auf dem ersten Führungselement (42) aufliegt und dass in vertikaler Richtung auf die Sitzfläche (22, 22') wirkende Kräfte vorzugsweise vollständig von der Führungseinrichtung (40) aufgenommen werden.

9. Sitz- oder Stehmöbel, insbesondere Hocker, Stuhl oder Balance-Board, mit einem Aufstellteil (12, 12') zum Aufstellen auf einen Boden, mit einem eine oberseitige Sitz- oder Stehfläche (22, 22') aufweisenden und mit dem Aufstellteil (12, 12') verbundenen Sitz- oder Stehteil (20, 20'), wobei das Sitz- oder Stehteil (20, 20') ein mit dem Aufstellteil (12, 12') verbundenes Unterteil (24) und ein die Sitz- oder Stehfläche (22, 22') aufweisendes Oberteil (26) aufweist, und wobei das Oberteil (26) bezüglich des Unterteils (24) gegen eine elastische Rückstellkraft aus einer Ruheposition begrenzt beweglich ist, **dadurch gekennzeichnet, dass** zwischen dem Unterteil (24) und dem Oberteil (26) um eine Zentralpartie (34) des Sitz- oder Stehteils (20, 20') eine Anzahl Zug- und Druckfedern (32) angeordnet und jeweils fest mit dem Unterteil (24) und mit dem Oberteil (26) verbunden sind.

10. Sitz- oder Stehmöbel nach Anspruch 9, **gekennzeichnet durch** ein das Unterteil (24) mit dem Oberteil (26) verbindendes Kardangelenk.

11. Sitz- oder Stehmöbel nach einem der Ansprüche 6 bis 10, **dadurch gekennzeichnet, dass** die Zug- und Druckfedern (32) auf mindestens einer Kreislinie um die Zentralpartie (34) angeordnet sind und dass die Zug- und Druckfedern (32) vorzugsweise auf jeder der Kreislinien paarweise einander diametral gegenüber liegend und/oder in gleichen Winkelabständen zueinander angeordnet sind.

12. Sitz- oder Stehmöbel nach einem der Ansprüche 6 bis 11, **dadurch gekennzeichnet, dass** die Zug- und Druckfedern (32) gummielastische Federn sind, vorzugsweise Gummikörper.

13. Sitz- oder Stehmöbel nach einem der Ansprüche 6 bis 12, **dadurch gekennzeichnet, dass** die Federkonstante jeder der Zug- und Druckfedern (32) mit zunehmender Kompression der Zug- und Druckfeder (32) ansteigt und/oder dass die Federkonstante jeder der Zug- und Druckfedern (32) mit zunehmender Dehnung der Zug- und Druckfeder (32) nicht ansteigt.

14. Sitz- oder Stehmöbel nach einem der Ansprüche 6 bis 13, **dadurch gekennzeichnet, dass** die Federkonstante jeder der Zug- und Druckfedern (32) für Druck größer ist als für Zug.

15. Sitz- oder Stehmöbel nach einem der vorangehenden Ansprüche, **gekennzeichnet durch** ein die Beweglichkeit des Oberteils (26) bezüglich des Unterteils (24) begrenzendes, fest mit dem Oberteil (26) oder dem Unterteil (24) verbundenes Anschlagelement.
